# EUROPÄISCHE PATENTSCHRIFT

(11) **EP 1 055 057 B1**
(45) Veröffentlichungstag und Bekanntmachung des Hinweises auf die Patenterteilung: **08.05.2002**
(21) Anmeldenummer: 99911589.2
(22) Anmeldetag: 08.02.1999
(51) Int. Cl.: F02D 41/14, F02D 41/16, F02D 41/38

(54) **VERFAHREN ZUR DREHZAHLREGELUNG VON MEHRZYLINDRIGEN VERBRENNUNGSMOTOREN**
METHOD FOR REGULATING THE ENGINE SPEED IN MULTI-CYLINDER INTERNAL COMBUSTION ENGINES
PROCEDE POUR REGULER LE REGIME DE MOTEURS A COMBUSTION INTERNE A PLUSIEURS CYLINDRES

(30) Priorität: 09.02.1998 DE 19805113
(43) Veröffentlichungstag der Anmeldung: 29.11.2000
(73) Patentinhaber: SIEMENS AKTIENGESELLSCHAFT, 80333 München (DE)
(72) Erfinder: FLACH, Michael, D-24568 Kaltenkirchen (DE)
(86) Internationale Anmeldenummer: DE9900335
(87) Internationale Veröffentlichungsnummer: WO9940308

(56) Entgegenhaltungen:
- EP-A- 0 403 212
- EP-A- 0 695 865
- WO-A-91/00956
- DE-A- 3 339 231
- US-A- 5 377 537

## Beschreibung

Die Erfindung betrifft ein Verfahren zur Drehzahlregelung von mehrzylindrigen Verbrennungsmotoren mit Kurbelwelle und Kraftstoffeinspritzung, insbesondere langsam laufender Schiffsdieselmotoren, bei dem durch wenigstens einen Aufnehmer die Drehzahl und Drehrichtung eines von der Kurbelwelle angetriebenen Polrads, welches für den Aufnehmer abtastbare Impulse je Umdrehung erzeugt, erfaßt und Abweichungen der Drehzahl von einem vorgegebenen Sollwert mittels eines die Kraftstoffeinspritzung des Motors beeinflussenden Stellglieds kompensiert werden.

Derartige Verfahren finden vor allem bei Dieselmotoren Anwendung, die im Vergleich zu beispielsweise Ottomotoren eine Regelung der Leerlaufdrehzahl und eine Begrenzung der Höchstdrehzahl unweigerlich erfordern. Die hierzu verwendeten Einspritzpumpen spritzen je nach vorhandener Drehzahl mehr oder weniger Kraftstoff in die Zylinder ein, wozu sie über entsprechende Regeleinrichtungen verstellt werden. Bei großen Dieselmotoren, wie beispielsweise Zweitakt-Großmotoren, welche häufig an Bord von Schiffen vorzufinden sind, ist jeder Zylinder mit einer eigenen Einzeleinspritzpumpe versehen, welche wegen der erforderlichen hohen Stellkräfte eine hydraulische Kraftverstärkung erfährt. Die aufgrund ihrer erwiesenen Zuverlässigkeit an Bord von Schiffen eingesetzten Zweitakt-Großmotoren sind in der Regel als Reihenmaschinen mit vier bis zwölf Zylindern ausgeführt und arbeiten in einem Nenndrehzahlbereich von 50 bis 120 min⁻¹. Da Schiffsdieselmotoren umsteuerbar sind, daß heißt in beiden Drehrichtungen laufen können, weisen die Steuerwellen Nocken für Vorwärtsund Rückwärtslauf auf, welche die Einzeleinspritzpumpen betätigen.

Infolge der niedrigen Nenndrehzahlen ergeben sich Minimaldrehzahlen von 12 bis 25 min⁻¹, die durch einen unruhigen Lauf gekennzeichnet sind. Die Ursache hierfür sind Drehzahlschwankungen, die aus periodischen Störeinflüssen, wie beispielsweise die einzelnen Zündvorgänge, und aus vorübergehenden Unregelmäßigkeiten, wie zum Beispiel Laststöße, Änderungen des Antriebsmomentes, Zündaussetzern oder sonstige Fehlfunktionen der Einspritzpumpen, herrühren. Um einen Stillstand oder ein Überdrehen des Motors zu vermeiden, werden die Drehzahlschwankungen durch Einregeln auf eine konstante Drehzahl kompensiert.

Im Stand der Technik sind zur Einhaltung vorgegebener Drehzahlsollwerte Verfahren bekannt, die sowohl statischen Abweichungen, daß heißt periodischen Drehzahlabweichungen bei konstanter Last, als auch dynamischen Abweichungen, daß heißt vorübergehende Sollwertabweichungen, wie beispielsweise während des Anlaufs zwischen Leerlauf und Vollast, ausregeln. So ist in der EP 0 481 983 B1 ein Verfahren zur Drehzahlregelung eines langsam laufenden, mehrzylindrigen Dieselmotors beschrieben, bei dem für jeden der Zylinder Winkelstellungen der Kurbelwelle definiert werden, die den Anfangswinkel und Endwinkel eines vor dem oberen Totpunkt des Zylinders liegenden Winkelbereiches darstellen. Für diese Winkelbereiche, welche mittels eines Sensors für entsprechende mit der Kurbelwelle rotierende, impulserzeugende Marken erfaßt werden, wird fortlaufend ein Istwert gemessen, welcher die mittlere Geschwindigkeit angibt, mit der die Kurbelwelle diesen Winkelbereich durchläuft. Dieser Istwert wird einem "schnellen", soll heißen proportional wirkenden, Regler zugeführt, welcher auf den Füllgrad des dem entsprechenden Winkelbereich zugeordneten Zylinders einwirkt. Ferner wird eine über mehrere dieser Winkelbereiche gemittelte Geschwindigkeit der Kurbelwelle gemessen und einem "trägen", soll heißen integral oder proportional-integral wirkenden, Regler zugeführt, welcher zur Voreinstellung der Füllgrade aller Zylinder herangezogen wird. Um auftretende Störungen möglichst frühzeitig durch Korrektur des Füllgrades zu kompensieren, wird zudem die durch die Anfangs- und Endwinkel bestimmte Lage der Winkelbereiche in Abhängigkeit von der Drehzahl der Kurbelwelle verstellt.

Als Nachteil dieses Verfahrens erweist sich, daß eine Regelung geringer Drehzahlen von unter etwa 25 min⁻¹ nicht befriedigend durchführbar ist. Zudem lassen die sich in Folge von Laststößen auftretenden dynamischen Drehzahlabweichungen nicht besser als mit konventionellen Drehzahlreglern ausgleichen. Darüber hinaus sind bei konstanter Last, unruhige Bewegungen des Füllgestänges zu verzeichnen, wenn die Einspritzpumpen nicht exakt eingestellt sind. Bei Fehlfunktion einzelner Einspritzpumpen sind starke periodische Bewegungen des Füllgestänges zu beobachten, die daraus resultieren, daß der "schnelle" Regler den dadurch bedingten Drehzahleinbruch des jeweiligen Zylinders ständig auszuregeln versucht.

Der Erfindung liegt die Aufgabe zugrunde, ein Verfahren zur Drehzahlregelung von mehrzylindrigen Verbrennungsmotoren dahingehend weiterzubilden, daß sich unter Meidung der zuvor beschriebenen Nachteile auf einfache und kostengünstige Weise eine genaue und schnelle Erfassung der Drehzahl erreichen läßt, welche eine stabile Regelung auf eine konstante Drehzahl bei periodischen und vorübergehenden Drehzahlschwankungen ermöglicht.

Die Aufgabe ist bei einem Verfahren der eingangs genannten Art erfindungsgemäß dadurch gelöst, daß der Zeitbedarf für eine festgelegte Folge aufeinander folgend abgetasteter Impulse kontinuierlich gemessen und zur Bildung von äquidistanten, unkorrigierten Drehzahl-Istwerten herangezogen wird, wobei die Anzahl der aufeinanderfolgend abgetasteten Impulse in Abhängigkeit der Zylinderzahl des Motors und der Anzahl der von dem Polrad je Umdrehung erzeugbaren Impulse festgelegt wird, daß der Zeitbedarf für die einer vollständigen Umdrehung des Polrads entsprechenden Anzahl an abgetasteten Impulsen gemessen und zur Bildung einer mittleren Drehzahl herangezogen wird, daß die Differenz aus mittlerer Drehzahl und eines jeden unkorrigierten Drehzahl-Istwertes zur Bildung korrigierter Drehzahl-Istwerte geglättet und im Betrag begrenzt sowie zum unkorrigierten Drehzahl-Istwert hinzuaddiert wird, und daß die korrigierten Drehzahl-Istwerte mit einem vorgegebenen Drehzahl-Sollwert verglichen und einem Regler zugeführt werden, durch dessen Ausgangsgröße das Stellglied gesteuert wird.

Mit einem solchen Verfahren werden sowohl vorübergehend als auch periodisch auftretende Drehzahlschwankungen schnell und genau identifiziert und mittels entsprechender Steuerung des die Krafteinspritzung beeinflussenden Stellglieds durch den Regler kompensiert.

Von besonderem Vorteil ist es, wenn die Anzahl der aufeinanderfolgend abgetasteten Impulse als gerundeter Quotient die Anzahl der von dem Polrad je Umdrehung erzeugbaren Impulse und der Zylinderzahl des Motors festgelegt wird. Dies bietet den Vorteil, daß sich eine Folge abgetasteter Impulse einem Zylinder zuordnen läßt, mit der Folge, daß der gebildete Drehzahl-Istwert der gemittelten Drehzahl der Kurbelwelle über einen Drehwinkelbereich entspricht, nach welchem zwei nacheinander zündende Zylinder die gleiche Stellung, beispielsweise oberer Totpunkt, einnehmen. Auf diese Weise beinhaltet der ermittelte Drehzahl-Istwert keine periodisch während eines Arbeitsspieles auftretende Einflüsse, wie beispielsweise die Zündvorgänge.

Gemäß einer vorteilhaften Weiterbildung der Erfindung werden die unkorrigierten Drehzahl-Istwerte im Abstand zweier aufeinanderfolgenden Impulse gebildet. Dies bedeutet, daß bei einer Anzahl von mehr als zwei Impulsen einer festgelegten Impulsfolge die gebildeten unkorrigierten Drehzahl-Istwerte überlappenden Winkelbereichen der Kurbelwelle zugeordnet sind, so daß sich infolge der sich daraus ergebenden hohen Anzahl an Drehzahl-Istwerten eine genaue und schnelle Erfassung der Drehzahl erreichen läßt.

Gemäß einem weiteren Merkmal der Erfindung wird jeder Folge von abgetasteten Impulsen ein Meßwertspeicher zugeordnet, in welchem die Zeitabstände der aufeinanderfolgend abgetasteten Impulse zur Bildung eines unkorrigierten Drehzahl-Istwertes summiert werden. Dies ermöglicht auf einfache Art und Weise die gleichzeitige Zuordnung eines jeden abgetasteten Impulses zu mehreren Impulsfolgen, die sich aufgrund der den überlappenden Winkelbereichen der Kurbelwelle entsprechenden Drehzahl-Istwerten ergeben. Mittels eines Prozeßrechners mit nichtflüchtigem Speicher läßt sich dies auf an sich bekannte und einfache Weise realisieren. Zweckmäßigerweise wird nach Bildung eines unkorrigierten Drehzahl-Istwertes der Inhalt des Meßwertspeichers vor Löschung und Zuordnung einer neuen Folge abgetasteter Impulse mindestens für eine Umdrehung erhalten. Dadurch läßt sich der Meßwert zur Berechnung des gemitelten Drehzahlwertes heranziehen. Außerdem sind dann auf einfache Weise weitere Auswertungen des Drehzahlverlaufes, wie beispielsweise hinsichtlich Fehlzündungserfassung oder Beschleunigungsvorgängen, möglich.

Vorteilhafterweise werden die Impulse mittels zwei um 90º versetzt angeordneten Aufnehmer abgetastet, um die Drehrichtung der, insbesondere bei Schiffsdieselmotoren umsteuerbaren, Kurbelwelle festzustellen, und dadurch das Vorzeichen bei der Zählung der Impulse festzulegen. Von Vorteil ist ferner, als Polrad ein Zahnrad mit gleichmäßig an seinem Umfang verteilt angeordneten Zähnen einzusetzen, so daß auf einfache Art und Weise ein Abtasten von Impulsen sichergestellt ist. Um eine hohe Anzahl an abtastbaren Impulsen zu erhalten, wird gemäß einem weiteren vorteilhaften Merkmal der Erfindung sowohl durch die in Drehrichtung vordere als auch durch die hintere Flanke eines sich drehenden Zahnrads ein Impuls erzeugt. Eine besonders vorteilhafte Verfahrensführung hierzu ergibt sich bei annähernd symmetrischen Flanken der Zähne, so daß sich gleichbleibende Zeitabstände der einzelnen Messungen erzielen lassen. Die Meßgenauigkeit wird durch die Anordnung der Zähne bzw. Aufnahmen nicht beeinflußt.

Zweckmäßigerweise werden die Impulse äquidistant abgetastet, so daß eine digitale Abtastregelung angewendet werden kann und sich ein Impuls-Pausen-Verhältnis von etwa 1 ergibt. Zu diesem Zweck wird vorteilhafterweise weiterhin vorgeschlagen, ein Zahnrad mit einem Verhältnis von Zahndicke zu Lückenweite im Teilkreis von annähernd 1 einzusetzen.

Um einen einfachen und kostengünstigen Meßaufbau zu erreichen, werden gemäß einem Merkmal der Erfindung die Impulse mittels induktiven, kapazitiven oder optischen Positionssensoren erfaßt. Alternativ können auch schlupflos angetriebene, inkrementale Winkelgeber oder andere digital oder analog arbeitende, an die Kurbelwelle gekoppelte Detektorschaltungen eingesetzt werden.

Um eine stabile Regelung auf konstante Drehzahlen zu erzielen, wird gemäß einer Weiterbildung der Erfindung ein proportional-integral wirkender Regler mit Vorhaltezeit verwendet, der die auftretenden Drehzahlabweichungen ausregelt. Schließlich wird vorgeschlagen, eine adaptive Regelung einzusetzen, um beispielsweise umgebungsbedingte Einflüsse zu berücksichtigen.

Weitere Einzelheiten, Merkmale und Vorteile des Gegenstandes der Erfindung ergeben sich aus der nachfolgenden Beschreibung eines bevorzugten Ausführungsbeispieles, welches in den zugehörigen Zeichnungen dargestellt ist, und zwar zeigen:
- FIG 1: mittels zwei Aufnehmern aufgenommene Impulse und der Zeitbedarf einer festgelegten Impulsfolge und
- FIg 2: ein Signalflußplan für eine Drehzahlregelung.

Im oberen Teil der FIG 1 sind die Abtastsignale zweier Aufnehmer A und B zu erkennen. Die Aufnehmer A und B sind um einen Winkel von 90º versetzt angeordnet, wodurch sich eine Verschiebung der Rechtecksignalfolge des Aufnehmers B gegenüber dem Aufnehmer A ergibt. Zur Auswertung der Rechtecksignale werden sowohl die steigende Flanke L als auch die fallende Flanke R herangezogen.

Im unteren Teil der FIG 1 ist der Zeitbedarf für eine festgelegte Folge aufeinanderfolgend abgetasteter Impulse dargestellt. Die Anzahl der aufeinanderfolgend abgetasteten Impulse entspricht m und ergibt sich als Quotient der Anzahl von einem Polrad je Umdrehung erzeugbaren Impulse und der Zylinderzahl eines Motors. Ist die Zahl der Zähne nicht durch die Zahl der Zylinder teilbar, wird der gerundete Quotient verwendet. Die hierdurch verursachte Restwelligkeit wird durch eine Korrekturregelung nach FIG 2 ausgeglichen. Bei Verwendung eines Zahnrades mit 60 Zähnen als impulserzeugendes Polrad nimmt demzufolge bei einem 6-Zylinder-Zweitakt-Motor m den Wert von 10 ein. Dies bedeutet, daß 10 aufeinanderfolgende Impulse eine Impulsfolge bilden, deren Zeitbedarf zur Ermittlung eines unkorrigierten Drehzahl-Istwertes herangezogen wird, wie durch die im unteren Teil der FIG 1 dargestellten Strecken verdeutlicht wird.

Der in FIG 2 abgebildete Signalflußplan enthält ein Glied 1, welches die Differenz aus einer über eine vollständige Umdrehung einer Kurbelwelle gemittelten Drehzahl N und einer über einen durch die Impulsfolge festgelegten Winkelbereich der Kurbelwelle gemittelten, unkorrigierten Drehzahl-Istwert n zeitkonstant glättet. Als Glättungsfunktion kann hierzu der reziproke Wert der über eine vollständige Umdrehung der Kurbelwelle gemittelten Drehzahl N Anwendung finden. Das auf diese Weise gebildete Ergebnis wird durch ein Glied 2 in seinem Betrag begrenzt und zur Bildung eines korrigierten Drehzahl-Istwertes x dem unkorrigierten Drehzahl-Istwert n hinzuaddiert. Der korrigierte Drehzahl-Istwert x wird sodann mit einem vorgegebenen Drehzahl-Sollwert w verglichen und einem Glied 3 zugeführt, welches als PID-Regler ausgebildet ist. Die Ausgangsgröße y des PID-Reglers 3 dient zur Steuerung eines Stellgliedes, welches im vorliegenden Fall ein den Füllgrad eines Motorzylinders beeinflussendes Füllungsgestänge einer Einspritzpumpe ist.

Die Funktionsweise der in FIG 1 gezeigten Drehzahlerfassung und der in FIG 2 gezeigten Regelung sei im folgenden anhand eines 6-Zylinder-Zweitakt-Dieselmotors beispielhaft erläutert. Die einzelnen Zylinder des Dieselmotors werden während der Verdichtungsphase mittels Einzeleinspritzpumpen mit Kraftstoff versorgt, dessen Menge im Verhältnis zur Verbrennungsluft durch den Füllgrad bestimmt ist. Der Füllgrad wird durch die Regelstange der Einspritzpumpe verändert, welche durch die Ausgangsgröße y des PID-Reglers gesteuert wird. Zur Syncronisation der Zündzeitpunkte der einzelnen Zylinder wird der Drehwinkel der Kurbelwelle mittels Positionssensoren erfaßt. Zu diesem Zweck werden zwei um 90º versetzt angeordnete, induktive Nährungsschalter verwendet, welche die durch ein sich mit der Kurbelwelle drehenden Zahnrad erzeugten Impulse abtasten. Auf diese Weise läßt sich gleichzeitig die Drehzahl und Drehrichtung der Kurbelwelle ermitteln, ohne daß es aufwendiger Meßanbauten an dem Dieselmotor bedarf. Das 60 gleichmäßig und gleich voneinander beabstandete Zähne aufweisende Zahnrad ist direkt mit der Kurbelwelle verbunden, so daß die gemessene Drehzahl des Zahnrades mit der Drehzahl der Kurbelwelle übereinstimmt. Die beiden induktiven Nährungssenoren detektieren sowohl die in Drehrichtung vordere als auch die hintere Flanke der Zähne des Zahnrades, so daß insgesamt 240 Impulse pro vollständiger Umdrehung des Zahnrades abgetastet werden, welche eine genaue und schnelle Erfassung der Drehzahl gewährleisten. Aufgrund der Anzahl von 60 Zähnen des Zahnrades und 6 Zylindern des Motors stellen 10 Impulse eine Impulsfolge zur Bildung des unkorrigierten Drehzahl-Istwertes n dar.

Die Impulsfolgen werden im Abstand aufeinanderfolgender Impulse gezählt, so daß bei zwei Aufnehmern, 60 Zähnen und 6 Zylindern 240 Drehzahl-Istwerte n und 240 gemittelte Drehzahlwerte N pro Umdrehung ermittelt werden. Für jeden Drehzahl-Istwert n ist ein Meßwertspeicher vorhanden, in welchem die Zeitabstände der zugehörigen Impulse summiert werden. Der Inhalt eines jeden Meßwertspeichers wird eine Umdrehung lang gespeichert, so daß jedem Impuls ein Meßwertspeicher zugeordnet ist. Für den vorliegenden Fall werden daher 240 Meßwertspeicherplätze benötigt. Aufgrund der gleichmäßigen und gleich beabstandeten Anordnung der Zähne des Zahnrades beträgt das Verhältnis von Impuls und Impulspause annähernd 1. Das Verhältnis von Impuls und Impulspause sowie auch der Abstand der beiden Aufnehmer A und B und etwaige Asymmetrien der ermittelten Rechtecksignalfolgen, die beispielsweise aus Fertigungsungenauigkeiten des Zahnrades herrühren, beeinflussen jedoch nicht das Meßergebnis. Dies ist darauf zurückzuführen, daß Meßungenauigkeiten, periodische Fehler im Drehzahl-Istwert n oder eine Restwelligkeit, die sich bei einer nicht durch die Zähnezahl teilbaren Zylinderzahl ergeben würde, durch die Korrektur mittels der Glieder 1 und 2 eliminiert werden. Auf diese Weise beeinflussen schlecht eingestellte, abgenutzte oder gar ausgefallene Einspritzpumpen den Drehzahl-Istwert n lediglich im Moment der Änderung. Solange der Fehler nicht größer als durch das Glied 2 vorgegeben ist, ist er nach Ablauf der dreifachen Glättungszeit von Glied 1 korrigiert.

Mit dem zuvor beschriebenen Verfahren läßt sich auf einfache Art und Weise eine schnelle und genaue Erfassung der Drehzahl realisieren. Darüber hinaus wird die Drehzahl des Dieselmotors mit einer hohen Genauigkeit konstant gehalten, selbst wenn schnelle Lastwechsel vorliegen, wie diese beispielsweise bei Schiffsdieselmotoren auftreten, wenn der Schiffspropeller bei rauhem Seegang aus dem Wasser auftaucht. Nicht zuletzt ergibt sich ein stabiles Regelverhalten bei konstanter Last, welches ein unruhiges Bewegen der Regelstange der Einspritzpumpen verhindert.

## Patentansprüche

1. Verfahren zur Drehzahlregelung von mehrzylindrigen Verbrennungsmotoren mit Kurbelwelle und Kraftstoffeinspritzung, insbesondere langsam laufender Schiffsdieselmotoren, bei dem durch wenigsten einen Aufnehmer (A,B) die Drehzahl und Drehrichtung eines von der Kurbelwelle angetriebenen Polrads, welches für den Aufnehmer (A,B) abtastbare Impulse je Umdrehung erzeugt, erfaßt und Abweichungen der Drehzahl von einem vorgegebenen Sollwert (w) mittels eines die Kraftstoffeinspritzung des Motors beeinflussenden Stellglieds kompensiert werden, **dadurch gekennzeichnet, daß** der Zeitbedarf für eine festgelegte Folge aufeinanderfolgend abgetasteter Impulse kontinuierlich gemessen und zur Bildung von äquidistanten, unkorrigierten Drehzahl-Istwerten (n) herangezogen wird, wobei die Anzahl der aufeinanderfolgend abgetasteten Impulse in Abhängigkeit der Zylinderzahl des Motors und der Anzahl der von dem Polrad je Umdrehung erzeugbaren Impulse festgelegt wird, daß der Zeitbedarf für die einer vollständigen Umdrehung des Polrads entsprechenden Anzahl an abgetasteten Impulsen gemessen und zur Bildung einer mittleren Drehzahl (N) herangezogen wird, daß die Differenz aus mittlerer Drehzahl (N) und eines jeden unkorrigierten Drehzahl-Istwertes (n) zur Bildung korrigierter Drehzahl-Istwerte (x) geglättet und im Betrag begrenzt sowie zum unkorrigierten Drehzahl-Istwert (n) hinzuaddiert wird, und daß die korrigierten Drehzahl-Istwerte (x) mit dem vorgegebenen Drehzahl-Sollwert (w) verglichen und einem Regler (3) zugeführt werden, durch dessen Ausgangsgröße (y) das Stellglied gesteuert wird.

2. Verfahren nach Anspruch 1, **dadurch gekennzeichnet, daß** die Anzahl der aufeinanderfolgend abgetasteten Impulse als gerundeter Quotient der Anzahl der von dem Polrad die Umdrehung erzeugbaren Impulse und der Zylinderzahl des Motors festgelegt wird.

3. Verfahren nach Anspruch 1 oder 2, **dadurch gekennzeichnet, daß** die unkorrigierten Drehzahl-Istwerte (n) im Abstand zweier aufeinanderfolgenden Impulse gebildet werden.

4. Verfahren nach einem der Ansprüche 1 bis 3, **dadurch gekennzeichnet, daß** jeder Folge von abgetasteten Impulsen ein Meßwertspeicher zugeordnet wird, in welchem die Zeitabstände der aufeinanderfolgend abgetasteten Impulse zur Bildung eines unkorrigierten Drehzahl-Istwertes (n) summiert werden.

5. Verfahren nach Anspruch 4, **dadurch gekennzeichnet, daß** nach Bildung eines unkorrigierten Drehzahl-Istwertes (n) der Inhalt des Meßwertspeichers vor Löschung und Zuordnung einer neuen Folge abgetasteter Impulse mindestens für eine Umdrehung erhalten wird.

6. Verfahren nach einem der Ansprüche 1 bis 5, **dadurch gekennzeichnet, daß** die Impulse mittels zwei um 90º versetzt angeordneten Aufnehmern (A,B) abgetastet werden.

7. Verfahren nach einem der Ansprüche 1 bis 6, **dadurch gekennzeichnet, daß** als Polrad ein Zahnrad mit gleichmäßig an seinem Umfang verteilt angeordneten Zähnen eingesetzt wird.

8. Verfahren nach Anspruch 7, **dadurch gekennzeichnet, daß** sowohl durch die in Drehrichtung vordere als auch durch die hintere Flanke der Zähne des sich drehenden Zahnrads ein Impuls erzeugt wird.

9. Verfahren nach Anspruch 7 oder 8, **gekennzeichnet** durch annähernd symmetrische Flanken der Zähne.

10. Verfahren nach einem der Ansprüche 1 bis 9, **dadurch gekennzeichnet, daß** die Impulse äquidistant abgetastet werden.

11. Verfahren nach einem der Ansprüche 7 bis 10, **gekennzeichnet durch** die Verwendung eins Zahnrads mit einem Verhältnis von Zahndicke zu Lückenweite im Teilkreis von annähernd 1.

12. Verfahren nach einem der Ansprüche 1 bis 11, **dadurch gekennzeichnet, daß** die Impulse mittels induktiven, kapazitiven oder optischen Positionssensoren erfaßt werden.

13. Verfahren nach einem der Ansprüche 1 bis 10, **gekennzeichnet durch** einen proportional-integral wirkenden Regler mit Vorhaltezeit.

14. Verfahren nach einem der vorhergehenden Ansprüche, **dadurch gekennzeichnet, daß** eine adaptive Regelung eingesetzt wird.

## Claims

1. Method for regulating the engine speed in multicylinder internal combustion engines with a crankshaft and fuel injection, in particular slow-running ships diesel engines, in which the rotational speed and direction of rotation of a pole wheel, which is driven by the crankshaft and generates, on each revolution, pulses which can be sensed by the pickup (A, B), are detected by at least one pickup (A, B) and deviations of the rotational speed from a predefined set point value (w) are compensated for by means of an actuator element which influences the fuel injection of the engine, **characterized in that** the time required for a defined sequence of successively sensed pulses is continuously measured and used to form equidistant, uncorrected rotational-speed actual values (n), the number of successive sensed pulses being defined as a function of the cylinder number of the engine and the number of pulses which can be generated per revolution by the pole wheel, **in that** the time required for the number of sensed pulses corresponding to one complete revolution of the pole wheel is measured and used to form an average rotational speed (N), **in that** the difference between an average rotational speed (N) and each uncorrected rotational-speed actual value (n) is smoothed in order to form corrected rotational-speed actual values (x) and limited in absolute value and added to the uncorrected rotational-speed actual value (n), and **in that** the corrected rotational-speed actual values (x) are compared with the predefined rotational-speed set point value (w) and fed to a regulator (3) by whose output variable (y) the actuator element is controlled.

2. Method according to Claim 1, **characterized in that** the number of successively sensed pulses is defined as a rounded quotient of the number of pulses which can be generated per revolution by the pole wheel and of the cylinder number of the engine.

3. Method according to Claim 1 to 2, **characterized in that** uncorrected rotational-speed actual values (n) are formed with the spacing of two successive pulses.

4. Method according to one of Claims 1 to 3, **characterized in that** each sequence of sensed pulses is assigned a measured value memory in which the time intervals of the successively sensed pulses are summed in order to form an uncorrected rotational-speed actual value (n).

5. Method according to Claim 4, **characterized in that**, after the formation of an uncorrected rotational-speed actual value (n), the content of the measured value memory is retained for at least one revolution before the deletion and assignment of a new sequence of sensed pulses.

6. Method according to one of Claims 1 to 5, **characterized in that** the pulses are sensed by means of two pickups (A, B) which are offset by 90°.

7. Method according to one of Claims 1 to 6, **characterized in that** a gear wheel with teeth arranged distributed uniformly over its circumference is used as pole wheel.

8. Method according to Claim 7, **characterized in that** a pulse is generated by both the front and rear edges, in the direction of rotation, of the teeth of the rotating gear wheel.

9. Method according to Claim 7 or 8, **characterized by** approximately symmetrical edges of the teeth.

10. Method according to one of Claims 1 to 9, **characterized in that** the pulses are sensed equidistantly.

11. Method according to one of Claims 7 to 10, **characterized by** the use of a gear wheel with a ratio of tooth thickness to gap width in the pitch circle of approximately 1.

12. Method according to one of Claims 1 to 11, **characterized in that** the pulses are sensed by means of inductive, capacitive or optical position sensors.

13. Method according to one of Claims 1 to 10, **characterized by** a regulator with a proportional-integral action and a derivative action time.

14. Method according to one of the preceding claims, **characterized in that** an adaptive regulating method is used.

## Revendications

1. Procédé de régulation du régime de moteurs à combustion à plusieurs cylindres ayant un vilebrequin et une injection de carburant, notamment de moteurs diesel marins tournant lentement, dans lequel on relève par au moins un capteur (A, B) le nombre de tours et le sens de rotation d'une roue polaire entraînée par le vilebrequin et produisant à chaque rotation des impulsions qui peuvent être détectées par le capteur (A, B) et on compense des écarts du nombre de tours à une valeur (W) de consigne prescrite au moyen d'un actionneur influençant l'injection de carburant du moteur, **caractérisé en ce que** l'on mesure en continu le temps dont on a besoin pour un train fixé d'impulsions détectées successivement et on en tire parti pour former des valeurs (n) réelles de nombre de tours équidistantes et non corrigées, le nombre des impulsions détectées successives étant fixé en fonction du nombre de cylindres du moteur et du nombre d'impulsions qui peuvent être produites par la roue polaire à chaque tour, **en ce que** l'on mesure le temps dont on a besoin pour le nombre d'impulsions détectées correspondant à une rotation complète de la roue polaire et on en tire parti pour former un nombre (N) moyen de tours, **en ce que** la différence entre le nombre (N) de tours moyen et chaque valeur (n) réelle de nombre de tours non corrigée est lissée pour former des valeurs (x) réelles de nombre de tours corrigées et limitée en valeur absolue ainsi qu'ajoutée à la valeur (n) réelle de nombre de tours non corrigée et **en ce que** l'on compare les valeurs (x) réelles de nombre de tours corrigées à la valeur (W) de consigne de nombre de tours prescrite et on les envoie à un régulateur (3) par les grandeurs (y) de sortie duquel l'actionneur est commandé.

2. Procédé suivant la revendication 1, **caractérisé en ce que** l'on fixe le nombre des impulsions détectées successives sous la forme du quotient arrondi du nombre des impulsions qui peuvent être produites par la rotation de la roue polaire et du nombre de cylindres du moteur.

3. Procédé suivant la revendication 1 ou 2, **caractérisé en ce que** l'on forme les valeurs (n) réelles de nombre de tours non corrigées dans l'intervalle de deux impulsions successives.

4. Procédé suivant l'une des revendications 1 à 3, **caractérisé en ce que** l'on associe à chaque train d'impulsions détecté une mémoire de valeur de mesure dans laquelle on somme les intervalles de temps entre les impulsions détectées successives pour la formation d'une valeur (n) réelle de nombre de tours non corrigée.

5. Procédé suivant la revendication 4, **caractérisé en ce qu'**après formation d'une valeur (n) réelle de nombre de tours non corrigée on obtient le contenu de la mémoire de valeur de mesure avant effacement et association d'au moins un nouveau train d'impulsions détecté au moins pour une rotation.

6. Procédé suivant l'une des revendications 1 à 5, **caractérisé en ce que** l'on détecte les impulsions au moyen de deux capteurs (A, B) décalés de 90°.

7. Procédé suivant l'une des revendications 1 à 6, **caractérisé en ce que** l'on utilise comme roue polaire une roue dentée ayant des dents uniformément réparties à sa périphérie.

8. Procédé suivant la revendication 7, **caractérisé en ce que** l'on produit une impulsion à la fois par le flanc avant dans le sens de rotation et par le flanc arrière dans le sens de rotation des dents de la roue dentée qui tourne.

9. Procédé suivant la revendication 7 ou 8, **caractérisé par** des flancs de dents approximativement symétriques.

10. Procédé suivant l'une des revendications 1 à 9, **caractérisé en ce que** les impulsions sont détectées de manière équidistante.

11. Procédé suivant l'une des revendications 7 à 10, **caractérisé par** l'utilisation d'une roue dentée ayant un rapport de l'épaisseur de dent à l'intervalle dans le cercle primitif de référence d'environ 1.

12. Procédé suivant l'une des revendications 1 à 11, **caractérisé en ce qu'**il consiste à relever les impulsions au moyen de capteurs de position inductifs, capacitifs ou optiques.

13. Procédé suivant l'une des revendications 1 à 10, **caractérisé par** un régulateur à action proportionnelle intégrale à constante de temps.

14. Procédé suivant l'une des revendications précédentes, **caractérisé en ce que** l'on utilise une régulation adaptative.
